# EUROPÄISCHE PATENTSCHRIFT

(11) **EP 0 353 624 B1**
(45) Veröffentlichungstag und Bekanntmachung des Hinweises auf die Patenterteilung: **18.08.1993**
(21) Anmeldenummer: 89113834.9
(22) Anmeldetag: 27.07.1989
(51) Int. Cl.: B41F 33/00

(54) **Vorrichtung zum Auswerten von Druckvorlagen**
Device for evaluating copies
Dispositif d'évaluation de copies

(30) Priorität: 03.08.1988 DE 3826385
(43) Veröffentlichungstag der Anmeldung: 07.02.1990
(73) Patentinhaber: M.A.N.-ROLAND Druckmaschinen Aktiengesellschaft, 63012 Offenbach (DE)
(72) Erfinder: Walter, Claus, D-6475 Glauburg 1 (DE)
(74) Vertreter: Marek, Joachim, Dipl.-Ing.

(56) Entgegenhaltungen:
- EP-A- 0 064 024
- EP-A- 0 136 520
- DE-A- 2 103 215
- DE-A- 3 234 313
- DE-A- 3 325 006
- FR-A- 2 394 398
- FR-A- 2 512 950
- GB-A- 2 121 357
- US-A- 3 930 447
- ELEKTRONIK. vol. 34, no. 6, 22 März 1985, MUNCHEN DE; Hans CORDES: "Schalttafel ade- es lebe der "Touch Screen"
- MESURES REGULATION AUTOMATISME. vol. 52, no. 3, 09 März 1987, PARIS FR; "LES ECRANS TACTILES SOUS PRESSION"
- PATENT ABSTRACTS OF JAPAN vol. 4, no. 142 (P-030)(624) 07 Oktober 1980; JP-A-55 093119 (OIKAWA HISAO) 07 Januar 1979

## Beschreibung

Die Erfindung betrifft eine Vorrichtung zum Auswerten von Druckvorlagen gemäß dem Oberbegriff von Anspruch 1.

Aus der DE-3325006 A1 ist eine Anzeigeeinrichtung für Farbsteueranlagen für Druckmaschinen bekannt, bei der auf einem Bildschirmgerät Farbdichtewerte, Stell- und Toleranzwerte sowie Soll- und Ist-Werte dargestellt werden. Die anzuzeigenden Werte werden entweder über ein Farbsteuerpult (Tastatur) eingegeben oder durch an Farbzonen angeordnete Meßwertaufnehmer erfaßt. Diesen auf dem Bildschirm dargestellten werten wird das über eine Kamera von der Druckvorlage abgetastete Bild überlagert. Dadurch ist eine eindeutige Zuordnung von Anzeigewerten zum Druckbild möglich und der Drucker kann auf einen Blick Druckbild und Anzeigewerte erfassen. Nachteilig bei dieser bekannten Vorrichtung ist es, daß eine aufwendige Aufnahmeelektronik (Videokamera) erforderlich ist, um das komplette Druckbild zu erfassen, das anschließend auch noch durch eine weitere Elektronik, wie Bildumsetzer, Bildmischer, Zeichengenerator usw. umgesetzt werden muß.

Aus der US-PS 3930447 ist eine Anzeige- und Steuereinrichtung für eine Rotationsdruckmaschine bekannt, bei welcher der Drucker von einem Steuerpult aus eine oder mehrere Maschinendensitometer innerhalb der Maschine verfahren kann. An dem Steuerpult der Druckmaschine ist zur Anzeige von Meßwerten und sonstigen Stellwerten ein Bildschirm vorgesehen.

Aus der FR-2512950 A1 ist eine Meßvorrichtung zum Bestimmen von Farbkonzentrationen auf einem Druckbogen bekannt, bei der ein in einer Ebene fernsteuerbar positionierbares Densitometer an beliebige Bildstellen des Druckbildes verfahren werden kann um eben dort die Konzentration der aufgetragenen Druckfarben zu bestimmen. Diese vorbekannte Einrichtung weist ebenfalls Bildschirmgeräte zur Anzeige und manuelle Dateneingabevorrichtungen auf.

Aus der GB-2121357 A1 ist eine Steuervorrichtung für eine Druckmaschine bekannt, bei der ein berührungsempfindlicher Bildschirm Verwendung findet.

Die JP-5593119 A1 beschreibt eine Einrichtung mit einem Laser, mittels der ein Laserstrahl über zwei elektrisch bewegbare Spiegel derartig auf einen Schirm abgelenkt werden kann, so daß dort der Lichtstrahl an jeder beliebigen Position des Schirms eine Markierung projiziert.

Aufgabe der vorliegenden Erfindung ist es, eine Vorrichtung gemäß dem Oberbegriff von Anspruch 1 derartig zu erweitern, so daß in einfacher Weise Informationen von einer Druckvorlage und einem Datensichtgerät in individueller Weise miteinander zu verbinden sind.

Gelöst wird diese Aufgabe durch die Anwendung der kennzeichnenden Merkmale von Anspruch 1. Weiterbildungen der Erfindung ergeben sich aus den Unteransprüchen.

Des weiteren erfolgt die Erläuterung eines Ausführungsbeispiels der Erfindung in Verbindung mit der Zeichnung, die schematisch ein derartiges Ausführungsbeispiel darstellt.

Zweckmäßigerweise wird auf ein Steuerpult 1 eine Druckvorlage 2 aufgelegt, die ein Bild 3 trägt. Zur zonenweisen (Farb-) Steuerung sind an dem Steuerpult 1 zwei Tastenreihen vorgesehen, von denen lediglich eine (minus) Taste 5 und eine (plus) Taste 6 dargestellt sind.

Auf einem Bildschirm 7 ist eine optische Markierung (8') vorzugsweise in Form eines Kreuzes, oder eines Balkens oder auch eines Punktes dargestellt. Der Bildschirm 7 ist Bestandteil eines an oder in der Nähe des Steuerpultes 1 angeordneten Bildschirmgerätes 9.

Wie die schematische Darstellung erkennen läßt, wird auch auf der Druckvorlage 2 eine vorzugsweise gleichartige optische Markierung 8 erzeugt, und zwar durch eine Lichtquelle 10. Vorzugsweise erzeugt die Lichtquelle 10 kohärentes Licht und besteht deshalb aus einem Laser. Wie angedeutet, ist die Lichtquelle 10 an einer Halterung 11 befestigt, die eine Verschwenkung in zwei Richtungen zulassen sollte, so daß die Lichtquelle 10 auf jeden beliebigen Punkt der Druckvorlage 2 gerichtet werden kann. Die Markierung 8 in Form eines Kreuzes kann also an einer beliebigen Stelle der Druckvorlage erzeugt werden.

Die Ansteuerung bzw. die Zuführung der Verschwenkinformation erfolgt über eine Leitung 12, die mit einer Steuereinheit 13 verbunden ist. Letztere kann aus einem programmierbaren Rechner und ggf. weiteren elektronischen Bauteilen bestehen.

Gemäß der Erfindung weist die dargestellte Vorrichtung eine manuell betätigbare Zeigersteuerung 14 auf, beispielsweise in Form eines Rollballes, eines Joysticks, einer Maus, eines Graphiktabletts oder Cursortasten. Wesentlich ist es, daß mit der Zeigersteuerung 14 Koordinatensignale, üblicherweise X-Y Signale, erzeugt werden können, mit deren Hilfe über die Steuereinheit 13 eine Verschwenkung der Lichtquelle 10 im zweidimensionalen Koordinatensystem möglich ist, so daß die Lichtquelle 10 auf jeden beliebigen Punkt der Druckvorlage 2 gerichtet werden kann. Die Zeigersteuerung 14 ist über eine Leitung 15 mit der Steuereinheit 13 verbunden und ggf. können über eine Leitung 16 Steuer- oder Kontrollinformationen von der Steuereinheit 13 an die Zeigersteuerung 14 angelegt werden.

In der schematischen Darstellung ist die Lichtquelle 10 oberhalb des Steuerpultes 1 bzw. der Druckvorlage 2 angeordnet, so daß der optische Zeiger in Form der Markierung 8 im Auflichtverfahren erzeugt wird. Es ist jedoch auch möglich, insbesondere bei Druckvorlagen aus dünnen, also transparenten Papieren, eine Lichtquelle 17 auch in dem Steuerpult 1 bzw. hinter der Druckvorlage 2 anzuordnen, so daß die optische Markierung 8 im Durchlichtverfahren erzeugt wird. Der von der Lichtquelle 10 erzeugte Lichtstrahl 18 wird dann nicht von vorn, sondern von hinten auf die Druckvorlage projiziert.

Mit der vorbeschriebenen erfindungsgemäßen Vorrichtung kann durch entsprechende Bewegung der Zeigersteuerung 14 somit die Markierung 8 auf der Druckvorlage 2 auf beliebige Stellen gebracht werden. In besonders einfachen Fällen kann es auch ausreichend sein, die Markierung 8 nur in horizontaler Richtung zu verschieben, wodurch die Verschwenkung in der zweiten (Y) Richtung und die dafür erforderlichen Steuermittel entfallen.

Gleichzeitig mit der Markierung 8 auf der Druckvorlage 2 wird über die Steuereinheit 13 die Markierung 8′ auf dem Bildschirm 7 ebenfalls um das gleiche Maß und in der gleichen Richtung verschoben, jedoch üblicherweise mit einem reduzierten Maßstab, da der Bildschirm 7 kleiner als die Druckvorlage 2 ist. Auf dem Bildschirm 7 können, wie angedeutet, Informationen in Form von vertikalen Strichen dargestellt werden, die die Stellungen, beispielsweise von Farbschiebern oder der Farbmesserabschnitte in einzelnen Farbzonen interpretieren.

An einer Farbkastenwalze 19 sind schematisch diese Farbschieber 20 angedeutet. Sie werden jeweils über Farbzonenstellvorrichtungen 21 verstellt, um den zonenweisen Farbbedarf zu regulieren. Hierfür können die Farbzonenstellvorrichtungen 21 über jeweils eine Leitung 22 und einem Umschalter 23 her angesteuert werden, der über Leitungen 24 und 25 mit der Tastatur 5, 6 bzw. mit dem Bildschirmgerät 9 verbunden ist. Dadurch können die Farbschieber 20 wahlweise entweder von der Farbtastatur 6, 5 oder vom Bildschirmgerät her bzw. über die Steuereinheit 13 entsprechend angesteuert werden, wofür auch die bei 26 angedeutete Leitung bzw. Leitungen vorgesehen sind.

Durch eine Bedienungsperson kann nun durch entsprechende Betätigung der Zeigersteuerung 14 die Markierung 8 auf der Druckvorlage 2 auf eine bestimmte Stelle gebracht werden und gleichzeitig wird auch die Markierung 8′ auf dem Bildschirm 7 auf die entsprechende gleiche Position verschoben. Dies kann erforderlich sein, wenn beispielsweise in einem bestimmten Bereich der Druckvorlage 2 mehr Farbe benötigt wird. Dieser Bereich wird dann, durch die optische Markierung 8′ auf dem Bildschirm 7 definiert und die Bedienungsperson (der Drucker) kann in diesem Bereich entweder über eine Tastatur oder über einen berührungsempfindlichen Bildschirm direkt die jeweilige Farbzonenstellvorrichtung aktivieren, um den gewünschten Farb- oder Feuchtmittelbedarf einzustellen. Es versteht sich, daß der Umschalter 23 entsprechend zuvor umgelegt werden muß.

Mit der erfindungsgemäßen Vorrichtung ist eine Positionsübertragung von einem Original, beispielsweise einer Druckvorlage, auf ein abstraktes Modell, beispielsweise auf einem Datensichtgerät, und umgekehrt möglich. Das übergeordnete Prinzip der Erfindung besteht somit darin, daß mit Hilfe einer Eingabeeinheit, z.B. der Zeigersteuerung 14, eine Markierung 8 auf der Druckvorlage 2 bewegt wird. Die aktuelle Position der Markierung 8 wird über eine Steuereinheit 13 übertragen und kann auf einem Bildschirm 7 sichtbar gemacht werden. Dadurch lassen sich in einfacher Weise beliebige Positionen von dem Original auf Graphiken von Datensichtgeräten und umgekehrt übertragen.

Im folgenden werden zwei weitere vorteilhafte Ausführungsformen beschrieben, wobei hierfür die Steuereinheit 13 mit einem Speicher 27 ausgestattet ist. In dem Speicher 27 können Einstellinformationen für den Lichtstrahl 18 bzw. für die Lichtquelle 10 gespeichert sein und zwar vorzugsweise X-Y-Einstellwerte, mit deren Hilfe die Lichtquelle 10 bzw. der Lichtstrahl 18 auf jeden Punkt eines Druckexemplars bzw. einer Druckvorlage 2 gelenkt werden kann. Mit diesen abgespeicherten Strahlauslenkkoordinaten ist in vorteilhafter Weise eine Benutzerführung, beispielsweise für den Drucker, möglich, und zwar in der Art, daß der Lichtstrahl 18 nacheinander auf bestimmte Positionen der Druckvorlage 2 gerichtet wird. Diese Positionen können z.B. Meßstellen oder Meßpunkte darstellen, an denen der Drucker mit Hilfe eines Handdensitometers Farbmeßwerte aufnimmt, um diese über eine entsprechende Steuerung zum individuellen Einstellen der Farbschieber 20 zu verwenden. Somit ergibt sich hier eine sogenannte halbautomatische Benutzerführung. Der Drucker kann von Meßpunkt zu Meßpunkt oder von Registermarke zu Registermarke oder von farbfreien Bereichen zu farbfreien Bereichen usw. geführt werden, wenn deren Positionen bzw. Koordinatenwerte in entsprechender Folge in dem Speicher 27 vorliegen.

Eine weitere vorteilhafte Ausbildung bzw. Realisierung des erfindungsgemäßen Konzepts besteht darin, daß die Vorrichtung zur Eingabe von Koordinaten verwendet wird. Dies kann manuell oder automatisch erfolgen. Hierbei wird die Lichtquelle 10 auf die einzugebenden bzw. abzuspeichernden Koordinaten, d.h. auf bestimmte Positionen auf der Druckvorlage 2 gerichtet. Durch ein Signal, beispielsweise durch eine Tastenbetätigung, werden die X- und Y-Werte der Position der Lichtquelle bzw. der Auslenkposition des Lichtstrahls 18 erfaßt und abgespeichert. Hiermit können vorzugsweise die Koordinaten von Meßpunkten, von Meßmarken, von Registermarken, von farbfreien Bereichen, der X- und Y-Lage bei verschobenem Sujet (Lage des Nutzens auf der Druckplatte), von bildwichtigen Bereichen, von zu regelnden Bereichen, der Lage des Meßstreifens erfaßt werden und die von Bereichen, in denen Korrekturen der Repros erforderlich sind, sowie die von einem Anfangs- zu einem Endpunkt, um eine Längenerfassung zu ermöglichen (elektronischer Zollstock).

Die vorliegende Beschreibung läßt erkennen, daß das der Erfindung zugrundeliegende Konzept in vielfältiger Weise anwendbar ist.

## Patentansprüche

1. Vorrichtung zum Auswerten von Druckvorlagen, insbesondere zur zonenweisen Farbsteuerung von Rotations-Druckmaschinen, mit einem Steuerpult (1) auf dessen Oberfläche eine Druckvorlage (2) auflegbar ist, einem dem Steuerpult (1) zugeordneten Bildschirm (7) sowie mit einer auf die Druckvorlage (2) gerichteten und oberhalb des Steuerpultes (1) befindlichen optischen Einrichtung (10, 11),
**dadurch gekennzeichnet**,
daß die optische Einrichtung (10,11) als eine einen Lichtstrahl (18) aussendende Lichtquelle (10) ausgebildet ist, mit der eine sichtbare Markierung (8) auf der Druckvorlage (2) erzeugbar ist, daß der die Markierung (8) erzeugende Lichtstrahl (18) durch eine manuell betätigbare und Koordinatensignale erzeugende Vorrichtung (14) und eine damit zusammenwirkende Steuereinheit (13) auf beliebige Stellen der Druckvorlage (2) lenkbar ist und daß über die Steuereinheit (13) analog zur Auslenkung der Markierung (8) auf der Druckvorlage (2) eine entsprechend verschiebbare Markierung (8') zur Anzeige der mit der Markierung (8) auf der Druckvorlage (2) angewählten Farbzone sowie der entsprechenden Stellwerte auf dem Bildschirm (7) erzeugbar ist.

2. Vorrichtung nach Anspruch 1,
**dadurch gekennzeichnet**,
daß die Lichtquelle (10) an einer zweidimensional verschwenkbaren Halterung (11) angebracht ist.

3. Vorrichtung nach Anspruch 1 oder 2,
**dadurch gekennzeichnet**,
daß die manuell betätigbare Vorrichtung (14) ein X-Y-Koordinatensignale erzeugender Rollball, ein Joy-Stick oder eine Cursortaste ist.

4. Vorrichtung nach Anspruch 1, 2 oder 3,
**dadurch gekennzeichnet**,
daß die den angezeigten Farbzonen zugeordneten Farbzonenstellvorrichtungen (21) über den Bildschirm (7) verstellbar sind, wozu dieser als berührungsempfindlicher Bildschirm ausgebildet ist.

5. Vorrichtung nach Anspruch 1, 2 oder 3,
**dadurch gekennzeichnet**,
daß die den angezeigten Farbzonen zugeordneten Farbzonenstellvorrichtungen (21) über eine Tastatur (5, 6) verstellbar sind.

6. Vorrichtung nach einem der vorhergehenden Ansprüche,
**dadurch gekennzeichnet**,
daß die Lichtquelle (10) kohärentes Licht erzeugt.

7. Vorrichtung nach einem der Ansprüche 1 bis 5,
**dadurch gekennzeichnet**,
daß die Lichtquelle (10) ein Laser ist.

8. Vorrichtung nach einem der vorhergehenden Ansprüche,
**dadurch gekennzeichnet**,
daß der Steuervorrichtung (13) ein Speicher (27) zugeordnet ist, in den X-Y-Koordinatensignale der Markierung (8) auf der Druckvorlage (2) einschreibbar sind.

9. Vorrichtung nach Anspruch 8,
**dadurch gekennzeichnet**,
daß im Speicher (27) abgelegte X-Y-Koordinatensignale über die Steuervorrichtung (13) zur Erzeugung entsprechender Ablenkungen des Lichtstrahls (18) über der Druckvorlage (2) abrufbar sind.

## Claims

1. Device for evaluating printed copies, particularly for zonewise ink control in rotary printing presses, with a control desk (1) on the surface of which a printed copy (2) can be laid, a screen (7) arranged relative to the control desk (1) as well as an optical device (10, 11) directed on to the printed copy (2) and located above the control desk (1) characterised in that the optical unit (10, 11) is constructed as a light source (10) emitting a light beam (18), with which a visible marking (8) can be generated on the printed copy (2), that the light beam (18) generating the marking (8) is deflectable by means of a manually actuatable and coordinate signal generating device (14) and a control unit (13) cooperating therewith on to any position of the printed copy (2) and that via the control unit (13) analogously to the deflection of the marking (8) on the printed copy (2) a corresponding displaceable marking (8') to indicate the ink zone chosen with the marking (8) on the printed copy (2), as well as the corresponding adjustment values, can be generated on the screen (7).

2. Device according to Claim 1, characterised in that the light source (10) is installed in a two dimensional swivellable mounting (11).

3. Device according to Claim 1 or 2, characterised in that the manually actuatable device (14) is an X-Y coordinate signal generating rolling ball, a joystick or a cursor button.

4. Device according to Claim 1, 2 or 3, characterised in that the ink zone adjustment units (21) arranged for the indicated ink zones are adjustable via the screen (7) for which purpose this is constructed as a touch sensitive screen.

5. Device according to Claim 1, 2 or 3, characterised in that the ink zone adjustment units (21) arranged relative to the indicated ink zones are adjustable by means of a keyboard (5, 6).

6. Device according to one of the preceding Claims, characterised in that the light source (10) generates coherent light.

7. Device according to one of Claims 1 to 5, characterised in that the light source (10) is a laser.

8. Device according to one of the preceding Claims, characterised in that a store (27) is arranged relative to the control device (13) in which X-Y coordinate signals for the mark (8) on the printed copy (2) can be written.

9. Device according to Claim 8, characterised in that X-Y coordinate signals stored in the store (27) can be called up via the control unit (13) to generate corresponding deflections of the light beam (18) on the printed copy (2).

## Revendications

1. Dispositif pour l'évaluation de modèles d'impression, en particulier pour la commande d'encrage par zones d'imprimantes rotatives, comportant un pupitre de commande (1), sur la surface duquel peut être déposé un modèle d'impression (2), un écran (7) associé au pupitre de commande (1), ainsi qu'un dispositif optique (10,11) se trouvant au-dessus du pupitre de commande (1) et orienté vers le modèle d'impression (2),
caractérisé en ce que le dispositif optique (10,11) est réalisé en tant que source lumineuse (10) émettant un rayon lumineux (18), grâce à laquelle un repère visible (8) peut être formé sur le modèle d'impression (2), en ce que le rayon lumineux (18) formant le repère (8) peut être dirigé en des points quelconques du modèle d'impression (2) par un dispositif (14), créant des signaux de coordonnées, qui peut être actionné manuellement, et par une unité de commande (13) coopérant avec celui-ci, et en ce que, par l'intermédiaire de l'unité de commande (13), de façon analogue à la déviation du repère (8) sur le modèle d'impression (2), un repère (8') déplaçable de façon correspondante peut être formé sur l'écran (7) pour afficher la zone d'encrage sélectionnée par le repère (8) sur le modèle d'impression (2), ainsi que les valeurs de réglage correspondantes.

2. Dispositif selon la revendication 1,
caractérisé en ce que la source lumineuse (10) est agencée sur un support (11) qui peut pivoter dans deux dimensions.

3. Dispositif selon la revendication 1 ou 2,
caractérisé en ce que le dispositif (14) qui peut être actionné manuellement est une touche à curseur, une poignée, ou une boule créant des signaux de coordonnées X-Y.

4. Dispositif selon la revendication 1, 2 ou 3,
caractérisé en ce que les dispositifs de réglage de zones d'encrage (21) associés aux zones d'encrage affichées sont réglables par l'intermédiaire de l'écran (7), celui-ci étant réalisé en tant qu'écran sensible au contact.

5. Dispositif selon la revendication 1, 2 ou 3,
caractérisé en ce que les dispositifs de réglage de zones d'encrage (21) associés aux zones d'encrage affichées sont réglables par l'intermédiaire d'un clavier (5,6).

6. Dispositif selon une des revendications précédentes,
caractérisé en ce que la source lumineuse (10) crée de la lumière cohérente.

7. Dispositif selon une des revendications 1 à 5,
caractérisé en ce que la source lumineuse (10) est un laser.

8. Dispositif selon une des revendications précédentes,
caractérisé en ce qu'une mémoire (27) est associée au dispositif de commande (13), dans laquelle les signaux de coordonnées X-Y du repère (8) sur le modèle d'impression (2) peuvent être stockés.

9. Dispositif selon la revendication 8,
caractérisé en ce que les signaux de coordonnées X-Y stockés dans la mémoire (27) peuvent être appelés par l'intermédiaire du dispositif de commande (13) pour créer des déviations correspondantes du rayon lumineux (18) au-dessus du modèle d'impression (2).
